# FASCICULE DE BREVET EUROPEEN

(11) **EP 1 367 858 B1**
(45) Date de publication et mention de la délivrance du brevet: **12.07.2006**
(21) Numéro de dépôt: 02291336.2
(22) Date de dépôt: 31.05.2002
(51) Int. Cl.: H05B 3/60

(54) **Installation de chauffage de produits, notamment visqueux**
Heizeinrichtung für Produckte, insbesondere pastöse Produkte
Heating installation of products, particularly viscous

(43) Date de publication de la demande: 03.12.2003
(73) Titulaire: Electricité de France, 75008 Paris (FR)
(72) Inventeur: Aussudre, Christian, 77210 Avon (FR); Berthou, Marc, 77670 Saint Mammes (FR)
(74) Mandataire: Bérogin, Francis

(56) Documents cités:
- WO-A-93/04421
- FR-A- 2 741 228
- FR-A- 2 818 085

## Description

La présente invention concerne une installation de chauffage de produits, notamment visqueux, comprenant au moins une conduite chauffante pour l'écoulement desdits produits. Il pourra s'agir en particulier de produits alimentaires qui doivent être soumis à des traitements de cuisson, stérilisation, pasteurisation, thermisation ou tout autre traitement essentiel dans la transformation des aliments. Il pourrait s'agir aussi du traitement d'effluents pour la valorisation de certains sous-produits.

Lors de ces opérations, le traitement doit être réalisé de la façon la plus efficace possible, et la qualité des produits devra rester excellente, but recherché dans toutes les industries agro-alimentaires, où l'on doit respecter les règlements et prescriptions en matière de teneur en vitamines, texture, couleur des produits etc.

Dans certaines installations connues, on effectue un chauffage en continu du produit, celui-ci s'écoulant sans interruption dans une conduite à paroi conductrice de la chaleur et chauffée de l'extérieur. La vitesse du produit reste cependant nulle sur la paroi, et son écoulement laminaire est la cause d'une mauvaise transmission de la chaleur et d'une hétérogénéité importante dans le chauffage du produit, qui est sensiblement moins important au centre de l'écoulement qu'au voisinage de la paroi. Ceci est d'autant plus gênant que la température de paroi doit être relativement élevée du fait du faible coefficient d'échange thermique. En outre, le temps de chauffage est également important, la puissance transférable par unité de puissance étant faible.

Pour remédier à certains de ces inconvénients, il a déjà été proposé par FR A 2 741 228 une installation de chauffage de produits, notamment visqueux, comprenant au moins une conduite chauffante destinée à être parcourue par un écoulement desdits produits, et conforme au préambule de la revendication 1.

Dans cette installation connue, les produits s'écoulent sans interruption dans la direction longitudinale de la conduite, et sont chauffés en continu par conduction de courant électrique à travers le produit entre les électrodes qui sont des électrodes transversales fixées à l'intérieur de la conduite, et en forme d'étoile, ou, de façon équivalente, formées chacune d'une série de barreaux ou encore d'une grille, disposée transversalement dans la conduite. Il suffit en fait de disposer d'électrodes ajourées fixées dans des plans transversaux à la conduite pour obtenir des obstacles au flux de produit et le mélanger, la disposition transversale des électrodes le long de la conduite étant primordiale selon FR A 2 741 228.

Mais une telle installation connue ne supprime cependant pas tous les inconvénients précités.

Le but de la présente invention est de remédier à ces inconvénients de la technique antérieure, et d'homogénéiser beaucoup plus le traitement thermique du produit, donc d'augmenter la qualité du produit traité, sans devoir augmenter la puissance de chauffage mise en jeu pour un débit donné.

A cet effet, une installation conforme à la présente invention est réalisée selon la partie caractérisante de la revendication 1. Des volumes du produit à chauffer sont amenés séquentiellement entre les électrodes pour y séjourner pendant un temps de chauffage ohmique déterminé, le courant passant entre les électrodes en traversant dans toute sa section le volume de produit introduit et immobilisé entre elles, ensuite de quoi le volume du produit traité est évacué de ladite conduite.

On effectue ainsi un chauffage ohmique et volumique dans la masse du produit et de façon parfaitement homogène, puisque le produit ne s'écoule pas dans la conduite pendant son traitement, et qu'il n'y a pas de paroi chaude. Le produit ne s'y écoule que pendant son introduction ou son évacuation de la conduite. On pourra donc mettre en jeu une énergie de chauffage moins importante que dans les installations connues, tout en obtenant un résultat meilleur, du fait de la diminution des pertes. Certes le produit est stoppé dans la conduite pendant son traitement, mais en mettant en oeuvre plusieurs conduites alimentées en parallèle et fonctionnant avec un certain décalage, on pourra obtenir un débit important, avec un écoulement du produit traité pratiquement ininterrompu.

L'installation pourra encore être conforme à la revendication 2.

On peut encore prévoir que chaque électrode est reliée d'une part mécaniquement à un moteur propre à la faire pivoter entre ses positions d'ouverture et de fermeture, et d'autre part électriquement à la source d'alimentation électrique par l'intermédiaire d'une borne de raccordement, ces liaisons mécanique et électrique étant assurées par des passages étanches de traversée de la paroi de la conduite.

Avantageusement, la conduite sera constituée de plusieurs sections tubulaires alignées de sorte à constituer un passage continu et lisse, deux sections voisines étant séparées par un tronçon de liaison tubulaire en matériau électriquement isolant et constituant un logement pour une électrode intermédiaire, lequel tronçon de liaison sera relié aux deux sections tubulaires voisines par des brides de fixation, des tronçons du même type, constituant des logements à électrode, étant prévus aux deux extrémités de ladite conduite et étant reliés par des brides à des tuyauteries à raccords métalliques, respectivement d'entrée et de sortie.

On pourra prévoir par exemple que chaque conduite sera constituée de deux sections tubulaires successives et comportera par suite trois électrodes disposées respectivement dans trois tronçons de liaison. L'électrode intermédiaire sera alors avantageusement raccordée à une phase d'une source de courant alternatif monophasé par l'intermédiaire d'un transformateur d'isolement, les électrodes d'extrémité étant reliées à l'autre phase ainsi qu'à la terre. On pourra aussi utiliser, pour les puissances importantes, une alimentation en triphasé, avec quatre électrodes définissant trois sections de chauffage, les électrodes extrêmes étant raccordées à la terre. En d'autres termes, la conduite est alors constituée de trois sections tubulaires successives et comporte par suite quatre électrodes disposées respectivement dans quatre tronçons de liaison, les deux électrodes intermédiaires étant raccordées aux phases d'une source de courant alternatif triphasé par l'intermédiaire d'un transformateur d'isolement, et les deux eclectrodes d'extrémité étant reliées à la terre.

Afin d'augmenter le débit d'une installation conforme à l'invention et de faire en sorte que le produit traité s'en écoule de façon quasi continue, il sera encore avantageux de prévoir que cette installation comportera plusieurs conduites alimentées en volumes de produit en parallèle et avec des cycles de chauffage décalés, de sorte qu'une conduite soit en phase d'alimentation ou d'évacuation en produit tandis qu'une autre conduite sera en phase de chauffage. L'alimentation électrique pourra être commune aux différentes conduites, par mise en oeuvre d'un organe de puissance connectant à tour de rôle l'alimentation sur la conduite qui doit être mise en phase de chauffage.

Un mode d'exécution de l'invention va maintenant être décrit à titre d'exemple nullement limitatif avec référence à la figure unique du dessin ci-annexé qui représente de façon schématique une installation à trois électrodes et deux sections.

La conduite de traitement thermique de l'installation comporte deux sections tubulaires 1 à section transversale ronde, alignées et séparées l'une de l'autre par un tronçon de liaison intermédiaire 2i de même section et constituant un logement pour une électrode en forme de disque circulaire épais et à bords arrondis, de diamètre correspondant, référencée en 3. La matière constituant les sections et tronçons de la conduite est une matière électriquement isolante présentant une bonne tenue mécanique en température, telle que par exemple le polypropylène utilisable jusqu'à des températures de l'ordre de 100°C, ou le PEEK utilisable jusqu'à 200 à 250 °C. On peut aussi envisager d'utiliser de la céramique, du verre ou encore un composite en résine imprégnée de fibres de verre. En 4 on a schématisé un vérin ou autre moteur propre à faire pivoter sur commande l'électrode autour de son axe diamétral vertical, pour l'amener soit dans la position d'ouverture représentée sur la figure, pour laquelle le disque d'électrode 3 est parallèle à l'axe de la conduite et autorise le passage des produits, soit dans une position de fermeture pour laquelle l'élcctrode 3 est amenée dans une position perpendiculaire à cet axe et obture complètement la conduite. En 5 on a représenté aussi schématiquément une borne de raccordement électrique pour assurer la liaison électrique entre l'électrode 3 et une source d'alimentation en courant alternatif, non représentée. Les traversées de la paroi de la conduite par ces liaisons mécanique et électrique sont assurées par des passages étanches 6m et 6e de tout type connu.

A l'opposé du tronçon intermédiaire 2i, les sections 1 sont raccordées à deux autres tronçons exactement semblables et servant de logements à des électrodes semblables et connectées de la même manière que dans le tronçon intermédiaire ; il s'agit d'un tronçon d'entrée 2e et d'un tronçon de sortie 2s, eux-mêmes reliés à de courtes tuyauteries en acier inoxydable équipées de raccords métalliques normalisés 7. Les connexions entre sections 1 et tronçons d'une part, entre tronçons extrêmes 2e, 2i et raccords 7 d'autre part, sont assurées par des brides 8.

Au point de vue du schéma électrique (non représenté), la borne 5 centrale est raccordée à une phase du réseau de courant alternatif monophasé par l'intermédiaire d'un transformateur d'isolement afin d'éviter tout bouclage de courant avec le réseau distributeur, et les bornes 5 d'extrémité sont reliées à l'autre phase ainsi qu'à la terre. Un tore de mesure peut être inséré dans cette liaison afin de contrôler le courant de fuite et de pouvoir couper l'alimentation en cas de dépassement d'un seuil prédéterminé, ceci par sécurité. L'ensemble de l'installation est fixé horizontalement sur un socle en matière isolante, et un capot (également non représenté) recouvre toute la zone de travail pour éviter un contact des opérateurs avec les parties sous tension lors du fonctionnement.

Ce fonctionnement de l'installation, dont les différentes phases peuvent être gérées par un automate, est le suivant
- commande de la rotation des électrodes 3 pour les amener dans une position d'ouverture parallèle à l'axe de la conduite de traitement;
- introduction, par l'extrémité d'entrée de la conduite, du produit à traiter grâce à un système de pompage et éventuellement à un gaveur en cas de produit extrêmement visqueux ;
- commande de la rotation des électrodes 3 pour les amener dans une position de fermeture perpendiculaire à l'axe de la conduite, déterminant ainsi deux sections de chauffage identiques ;
- mise en tension des électrodes pendant le temps nécessaire à la montée en température jusqu'à la valeur choisie, puis coupure de l'alimentation, éventuellement après un palier de maintien en température ;
- rotation en sens inverse des électrodes pour les ramener en position d'ouverture ; et
- remise en marche du système de pompage, le produit arrivant dans la conduite chassant le produit traité qui en est ainsi évacué.

Un nouveau cycle identique au précédent peut alors être réalisé.

On comprend que les caractéristiques géométriques et électriques de l'installation seront déterminées à partir d'un cahier des charges spécifiant les températures initiale et finale du produit, ses conductivités électriques à ces températures ainsi que le débit horaire du produit, nombre d'opérations horaires ou temps de chauffage. Les dimensionnements seront calculés en prenant en compte notamment la tension maximale applicable sur les électrodes et la densité de courant admissible à leur surface qui, avec certains matériaux, pourra être de l'ordre de 2500 A/m² en continu, avec une fréquence de 50 Hz.

Le matériau des électrodes sera choisi en fonction de la nature du produit traité, de la densité de courant et de sa fréquence. Il ne devra y avoir en principe ni corrosion ni réaction électrochimique avec le produit. De tels matériaux sont proposés dans le brevet français n° 98 03 154 au nom de la demanderesse.

La présente invention a l'avantage de permettre le chauffage de produits très visqueux et thermosensibles, et d'éliminer un grand nombre des inconvénients des installations classiques, quelle que soit la viscosité du produit. Il n'y a pas risque de surchauffe, en absence de paroi chaude, et le chauffage du produit présente une excellente homogénéité et peut être relativement rapide, même avec une énergie électrique mise en jeu réduite. Il est à noter que les produits devront avoir de préférence une conductivité électrique inférieure à 20 S/m.

Enfin et comme déjà indiqué plus haut, on peut augmenter encore le débit d'une telle installation en mettant en oeuvre plusieurs conduites alimentées, au point de vue produit, en parallèle, avec décalage dans le temps des différentes phases de fonctionnement, une conduite étant par exemple en phase d'introduction ou d'évacuation du produit tandis qu'une autre sera en phase de chauffage. Ces phases seront de préférence commandées par un automate ou autre organe de commande, lequel pourra aussi connecter automatiquement, par l'intermédiaire d'un organe de puissance, l'alimentation en courant alternatif sur les électrodes de la seule conduite qui sera en phase de chauffage. De la sorte on pourra rendre pratiquement continue la production de produit traité, sans augmenter le besoin en puissance électrique installée.

## Revendications

1. Installation de chauffage de produits, notamment visqueux, comprenant au moins une conduite chauffante destinée à être parcourue par un écoulement desdits produits, ladite conduite comportant au moins une section tubulaire (1) en matériau électriquement isolant, à chacune des deux extrémités de laquelle est montée à demeure l'une respectivement de deux électrodes (3) reliées (5) à une source d'alimentation en courant électrique destiné à passer entre les électrodes (3), en traversant, dans toute sa section, un volume de produit à chauffer amené entre lesdites électrodes (3), **caractérisée en ce que** les deux extrémités de ladite section tubulaire (1) sont obturables chacune par l'électrode (3) correspondante, qui est mobile entre deux positions, dont une première est une position d'ouverture dans laquelle ladite électrode (3) libère le passage dans ladite conduite pour l'introduction d'un volume de produit dans ladite section tubulaire (1), avant chauffage, ou l'évacuation d'un volume de produit, après chauffage, et dont la deuxième position est une position de fermeture de ladite conduite, pour obturer ladite section tubulaire (1) en immobilisant entre les deux électrodes (3) un volume de produit pendant une opération de chauffage ohmique.

2. Installation selon la revendication 1, **caractérisée en ce que** ladite section tubulaire (1) de la conduite a une section transversale ronde, et chaque électrode (3), en forme de disque circulaire de diamètre correspondant au diamètre de ladite section transversale ronde, est mobile en rotation autour d'un axe diamétral dudit disque circulaire de l'électrode (3) entre ladite position d'ouverturedans laquelle ledit disque circulaire de l'électrode (3) est parallèle à l'axe de la conduite, et ladite position de fermeture dans laquelle ledit disque circulaire de l'électrode (3) est perpendiculaire audit axe de la conduite.

3. Installation selon la revendication 2, **caractérisée en ce que** chaque électrode (3) est reliée d'une part mécaniquement à un moteur (4) propre à la faire pivoter entre ses positions d'ouverture et de fermeture, et d'autre part électriquement à la source d'alimentation électrique par l'intermédiaire d'une borne de raccordement (5), ces liaisons mécanique et électrique étant assurées par des passages étanches (6m, 6e) de traversée de la paroi de la conduite.

4. Installation selon l'une quelconque des revendications précédentes, **caractérisée en ce que** la conduite est constituée de plusieurs sections tubulaires alignées (1) de sorte à constituer un passage continu et lisse, deux sections tubulaires voisines étant séparées par un tronçon de liaison (2i) tubulaire en matériau électriquement isolant et constituant un logement pour une électrode (3) intermédiaire, lequel tronçon de liaison (2i) est relié aux deux sections tubulaires voisines (1) par des brides de fixation (8), des tronçons (2e, 2s) du même type, constituant des logements à électrode, étant prévus aux deux extrémités de ladite conduite et étant reliés par des brides (8) à des tuyauteries à raccords métalliques (7), respectivement d'entrée et de sortie.

5. Installation selon la revendication 4, **caractérisée en ce que** la conduite est constituée de deux section tubulaires (1) successives et comporte trois électrodes (3) disposées respectivement dans trois tronçons de liaison (2e, 2i, 2s), et dont l'électrode (3) intermédiaire est raccordée à une phase d'une source de courant alternatif monophasé par l'intermédiaire d'un transformateur d'isolement, les électrodes (3) d'extrémité étant reliées à l'autre phase ainsi qu'à la terre.

6. Installation selon la revendication 4, **caractérisée en ce que** la conduite est constituée de trois sections tubulaires (1) successives et comporte quatre électrodes (3) disposées respectivement dans quatre tronçons de liaison (2), les deux électrodes (3) intermédiaires étant raccordées aux phases d'une source de courant alternatif triphasé par l'intermédiaire d'un transformateur d'isolement, et les deux électrodes (3) d'extrémité étant reliées à la terre.

7. Installation selon l'une quelconque des revendications précédentes, **caractérisée en ce qu'**elle comporte plusieurs conduites alimentées en volumes de produit en parallèle et ayant des cycles de chauffage décalés, de sorte qu'une conduite est en phase d'alimentation ou d'évacuation en produit tandis qu'une autre conduite est en phase de chauffage.

8. Installation selon l'une quelconque des revendications précédentes, **caractérisée en ce que** lesdites conduites sont constituées de polypropylène, de PEEK, de céramique, de verre ou d'un composite en résine imprégnée de fibres de verre ou analogues.

## Claims

1. Heating installation for products, particularly viscous, comprising at least one heating conduit, through which a flow of said products is to pass, said conduit comprising at least one tubular section (1) made of an electrically insulating material, at each of the two ends of which one of two respective electrodes (3) is permanently mounted which is connected (5) to an electrical power supply source adapted to pass between the electrodes (3) crossing in its whole cross-section a volume of product to be heated which is passed between said electrodes (3), **characterised in that** the two ends of said tubular section (1) can each be closed off by the corresponding electrode (3) which can be moved between two positions, of which a first is an opening position in which said electrode (3) allows free passage in said conduit for the introduction of a volume of product in said tubular section (1) before heating or the evacuation of a volume of product after heating, and of which the second position is a closing position of said conduit in order to close off said tubular section (1) by immobilising a volume of product between the two electrodes (3) during an ohmic heating operation.

2. Installation according to claim 1, **characterised in that** said tubular section (1) of the conduit has a round cross-section and each electrode (3), in the form of a circular disc with a diameter corresponding to the diameter of said round cross-section, can be moved in rotation around a diametral axis of said circular disc of the electrode (3) between said opening position in which said circular disc of the electrode (3) is parallel to the axis of the conduit and said closing position in which said circular disc of the electrode (3) is perpendicular to said axis of the conduit.

3. Installation according to claim 2, **characterised in that** each electrode (3) is connected on the one hand mechanically to a motor (4) which can cause it to pivot between its opening and closing positions and on the other hand electrically to the electrical supply source through a connection terminal (5), these mechanical and electrical connections been ensured by impermeable passages (6m, 6e) crossing the wall of the conduit.

4. Installation according to any one of the preceding claims, **characterised in that** the conduit is constituted by a plurality of aligned tubular sections (1) in such a way as to constitute a continuous and smooth passage, two neighbouring tubular sections being separated by a tubular connection section (2i) made of electrically insulating material and constituting a receiving area for an intermediate electrode (3), which connection section (2i) is connected to the two neighbouring tubular sections (1) by fixing flanges (8), sections (2e, 2s) of the same type constituting electrode receiving areas being provided at the two ends of said conduit and being connected by flanges (8) to pipework with metal inlet and outlet connections (7).

5. Installation according to claim 4, **characterised in that** the conduit is constituted by two successive tubular sections and comprises three electrodes (3) arranged respectively in three connection sections (2e, 2i, 2s) and of which the intermediate electrode (3) is connected to a phase of a single-phase alternating current source through an insulation transformer, the end electrodes (3) being connected to the other phase as well as to earth.

6. Installation according to claim 4, **characterised in that** the conduit is constituted by three successive tubular sections (1) and comprises four electrodes (3) arranged respectively in four connecting sections (2), the two intermediate electrodes (3) being connected to the phases of a three-phase alternating current source through an insulation transformer, and the two end electrodes (3) being connected to earth.

7. Installation according to any one of the preceding claims, **characterised in that** it comprises a plurality of conduits supplied with volumes of product in parallel and having heating cycles with time lags in such a way that a conduit is in the product supply or product evacuation phase while another conduit is in the heating phase.

8. Installation according to any one of the preceding claims, **characterised in that** said conduits are made of polypropylene, PEEK, ceramic, glass or a resin composite impregnated with glass or similar fibres.

## Patentansprüche

1. Anlage zum Aufheizen von, insbesondere viskosen, Produkten, umfassend mindestens eine Heizleitung, die dazu bestimmt ist, von einem Strom der genannten Produkte durchlaufen zu werden, wobei die genannte Leitung mindestens einen Rohrabschnitt (1) aus elektrisch isolierendem Werkstoff aufweist, an deren beiden Enden dauerhaft jeweils eine von zwei Elektroden (3) montiert ist, die mit einer Quelle zur Versorgung mit,elektrischem Strom verbunden sind (5), der dazu bestimmt ist, zwischen den Elektroden (3) zu fließen, indem er durch eine zwischen die genannten Elektroden (3) zugeführte Menge des zu erhitzenden Produkts im gesamten Abschnitt fließt, **dadurch gekennzeichnet, dass** die beiden Enden des genannten Rohrabschnitts (1) jeweils durch die entsprechende Elektrode (3), die zwischen zwei Positionen beweglich ist, von denen eine erste Position eine Öffnungsposition ist, in der die genannte Elektrode (3) den Durchgang in der genannten Leitung für die Einleitung einer Produktmenge in den genannten Rohrabschnitt (1) vor dem Erhitzen oder die Ableitung einer Produktmenge nach dem Erhitzen freigibt, und eine zweite Position eine Schließposition der genannten Leitung ist, um den genannten Rohrabschnitt (1) zu verschließen und **dadurch** eine Produktmenge zwischen den beiden Elektroden (3) während einer ohmschen Aufheizung festzusetzen, verschließbar sind.

2. Anlage nach Anspruch 1, **dadurch gekennzeichnet, dass** der genannte Rohrabschnitt (1) der Leitung einen runden Querschnitt besitzt und jede Elektrode (3), in Form einer runden Scheibe, deren Durchmesser dem Durchmesser des genannten runden Rohrabschnitts entspricht, um eine diametrale Achse der genannten runden Scheibe der Elektrode (3) zwischen der genannten Öffnungsposition, in der die genannte runde Scheibe der Elektrode (3) parallel zur Achse der Leitung liegt, und der genannten Schließposition, in der die genannte runde Scheibe der Elektrode (3) senkrecht zur genannten Achse der Leitung liegt, drehbar beweglich ist.

3. Anlage nach Anspruch 2, **dadurch gekennzeichnet, dass** jede Elektrode (3) einerseits mechanisch mit einem Motor (4), der geeignet ist, sie zwischen ihrer Öffnungs- und Schließposition hin- und herzuschwenken, und andererseits über eine Anschlussklemme (5) elektrisch mit einer Stromquelle verbunden ist, wobei diese elektrische und diese mechanische Verbindung durch dichte Durchführungen (6m, 6e) durch die Wand der Leitung gewährleistet sind.

4. Anlage nach einem der vorhergehenden Ansprüche, **dadurch gekennzeichnet, dass** die Leitung aus mehreren Rohrabschnitten (1) besteht, die so ausgerichtet sind, dass ein durchgehender und glatter Leitungskanal geschaffen wird, wobei zwei benachbarte Rohrabschnitte durch ein rohrförmiges Verbindungsstück (2i) aus elektrisch isolierendem Werkstoff getrennt werden, das eine Aufnahme für eine Zwischenelektrode (3) bildet, wobei dieses Verbindungsstück (2i) durch Befestigungsflansche (8) mit den beiden benachbarten Rohrabschnitten (1) verbunden ist und Stücke (2e, 2s) desselben Typs Elektrodenaufnahmen bilden, die an den beiden Enden der genannten Leitung vorgesehen und durch Flansche (8) mit Einleitungs- bzw. Ableitungsrohren mit metallischen Anschlüssen (7) verbunden sind.

5. Anlage nach Anspruch 4, **dadurch gekennzeichnet, dass** die Leitung aus zwei hintereinander angeordneten Rohrabschnitten (1) besteht und drei Elektroden (3) aufweist, die in drei Verbindungsstücken (2e, 2i, 2s) entsprechend angeordnet sind, und von denen die Zwischenelektrode (3) an eine Phase einer Einphasenwechselstromquelle über einen Isolationstransformator angeschlossen ist, wobei die Endelektroden (3) mit der anderen Phase sowie mit der Erdung verbunden sind.

6. Anlage nach Anspruch 4, **dadurch gekennzeichnet, dass** die Leitung aus drei hintereinander angeordneten Rohrabschnitten (1) besteht und vier Elektroden (3) aufweist, die in vier Verbindungsstücken (2) entsprechend angeordnet sind, wobei die beiden Zwischenelektroden (3) an die Phasen einer Dreiphasenwechselstromquelle über einen Isolationstransformator angeschlossen sind und die beiden Endelektroden (3) mit der Erdung verbunden sind.

7. Anlage nach einem der vorhergehenden Ansprüche, **dadurch gekennzeichnet, dass** sie mehrere Leitungen aufweist, die parallel mit Produktmengen beschickt werden und versetzte Heizzyklen besitzen, sodass eine Leitung sich in der Produktbeschickungs- oder -ableitungsphase befindet, während eine andere Leitung sich in der Heizphase befindet.

8. Anlage nach einem der vorhergehenden Ansprüche, **dadurch gekennzeichnet, dass** die genannten Leitungen aus Polypropylen, PEEK, Keramik, Glas oder einem Verbundstoff aus mit Glasfasern oder Ähnlichem imprägniertem Harz bestehen.
